# FASCICULE DE BREVET EUROPEEN

(11) **EP 1 871 614 B1**
(45) Date de publication et mention de la délivrance du brevet: **17.12.2008**
(21) Numéro de dépôt: 06755441.0
(22) Date de dépôt: 21.04.2006
(51) Int. Cl.: B41N 10/06, B41N 10/00

(54) **BLANCHET D'IMPRESSION DESTINE A ETRE MONTE SUR UN CYLINDRE DE SUPPORT ROTATIF D'UNE MACHINE D'IMPRESSION**
DRUCKTUCH ZUR MONTAGE AUF EINEM ROTIERENDEN TRÄGERZYLINDER EINER DRUCKMASCHINE
PRINTING BLANKET FOR MOUNTING ON A ROTATING SUPPORTING CYLINDER OF A PRINTING MACHINE

(30) Priorité: 22.04.2005 FR 0504063
(43) Date de publication de la demande: 02.01.2008
(73) Titulaire: MacDermid Printing Solutions Europe SAS, 68700 Cernay (FR)
(72) Inventeur: HERTZOG, Denis, F-68500 Berrwiller (FR); CARDOSO, Lionel, F-68700 Aspach le Bas (FR); BERTAPELLE, Laurent, F-68310 Wittelsheim (FR)
(74) Mandataire: Cinquantini, Bruno
(86) Numéro de dépôt international: PCT/FR2006/000888
(87) Numéro de publication internationale: WO 2006/111663

(56) Documents cités:
- US-A- 4 537 129
- US-A1- 2001 032 560
- US-B1- 6 645 601

## Description

L'invention concerne un blanchet d'impression destiné à être monté sur un cylindre de support rotatif d'une machine d'impression, en forme de feuille dont les extrémités configurées en bord d'attaque et de fuite sont configurées pour être engagées dans une fente de fixation axiale du cylindre de support.

On connaît déjà des blanchets de ce type, qui comportent un feuillard en acier recouvert d'un composite élastomère et plié aux deux extrémités pour préparer le montage sur le cylindre de support. Ces blanchets présentent de nombreux inconvénients tels que leur coût important en raison de leur fabrication délicate mariant un feuillard en acier et un composite élastomère, des difficultés d'adhésion et la fragilité de la liaison élastomère-acier, la manipulation délicate dans la mesure où l'acier a tendance à se marquer avec formation de plis, des limitations quant à la taille des produits dues aux limitations des laizes des laminoirs et des difficultés d'élimination et de recyclage en fin de vie avec séparation des couches. De plus, il s'est avéré que le feuillard en acier est agressif mécaniquement envers le cylindre de la machine, ce qui nécessite une protection par exemple par un film de polyester, et par conséquent des manipulations et des coûts supplémentaires.

L'invention a pour but de proposer un blanchet du type défini plus haut, qui pallie les inconvénients qui viennent d'être énoncés.

Pour atteindre ce but, un blanchet selon l'invention est caractérisé en ce qu'il présente une structure multicouches à base de films et de renfort fibreux.

Selon une caractéristique de l'invention, la partie de bord servant de moyen de fixation dans la fente du cylindre de support est un film de type polyester ou polycarbonate ou équivalent associée à un renfort de type aramide ou polyéthylène unidirectionnel noyé dans une matrice de polymères ou de polymères renforcés par des fibres.

Selon une autre caractéristique de l'invention, la partie destinée à être utilisée comme moyen de fixation est formée par un film de type polyester ou polycarbonate associée à un renfort de type tissé ou non-tissé à fibres polyester ou aramide ou polyamide ou polyéthylène ou encore en métal noyé dans une matrice de polymères.

Selon encore une autre caractéristique de l'invention, la partie de fixation du blanchet est formée par une association de deux films de nature identique ou différente comportant une couche intermédiaire en polymère formant un caisson.

Selon encore une autre caractéristique de l'invention, la partie de fixation du blanchet est formée par une association de deux films de nature identique ou différente comportant une couche intermédiaire en polymère associée à des renforts unidirectionnels de type aramide ou polyéthylène ou encore renforcés par des fibres.

Selon encore une autre caractéristique de l'invention, la partie de fixation du blanchet est formée par une association de deux films comportant une couche intermédiaire compressible formant un caisson.

Selon encore une autre caractéristique de l'invention, la partie de fixation du blanchet est formée par une association de deux films comportant une couche intermédiaire compressible associée à des renforts unidirectionnels de type aramide ou polyéthylène formant un caisson.

L'invention sera mieux comprise, et d'autres buts, caractéristiques, détails et avantages dé celle-ci apparaîtront plus clairement au cours de la description explicative qui va suivre faite en référence aux dessins schématiques annexés donnés uniquement à titre d'exemple illustrant plusieurs modes de réalisation de l'invention et dans lesquels :
- la figure 1 est une vue en coupe, avec arrachement, d'un blanchet monté sur un cylindre de support ;
- les figures 2 et 3 illustrent deux modes de configuration d'un blanchet selon l'invention ;
- les figures 4 à 14 sont des vues en coupe illustrant schématiquement plusieurs modes de réalisation d'un blanchet selon l'invention.

Comme le montre la figure 1, l'invention concerne un blanchet désigné par le numéro de référence 1 qui est monté sur un cylindre de support 2, de façon connue en soi par engagement de ses extrémités configurées en bords d'attaque 3 et de fuite 4 dans une fente axiale 6 pratiquée dans le cylindre 2. Les bords d'attaque et de fuite sont fixés dans cette fente 6 à l'aide d'un dispositif 8 dont la structure générale est connue et n'a donc pas besoin d'être décrite plus en détail. Il suffit d'indiquer pour la compréhension de l'invention que ce dispositif comporte un organe cylindrique rotatif 9 placé dans un évidement 10 de forme complémentaire dans le cylindre 2, qui s'ouvre à sa périphérie dans la fente 6 de façon que, dans la position angulaire de l'organe 9 représenté sur la figure 1, un élément presseur 11 qui est radialement mobile dans un passage radial 10 de l'organe 9 puisse être amené dans sa position représentée dans laquelle son extrémité extérieure 12 assure la fixation des bords d'attaque et de fuite du blanchet dans la fente 6 en pressant ses extrémités contre la face interne opposée de la fente 6.

Comme on le voit spécifiquement sur les figures 2 et 3, un blanchet selon l'invention présente une structure multicouches qui est amincie au niveau de ses extrémités pour former les bords d'attaque 3 et de fuite 4, la partie non amincie constituant alors la partie d'impression du blanchet, qui est désignée par la référence 15. Le blanchet est obtenu par découpe au format souhaité d'une nappe présentant la structure multicouches comme on le voit en 15 sur les figures 2 et 13 et par usinage approprié des extrémités pour la formation des bords d'attaque 3 et de fuite 4.

On constate, ce qui est confirmé par les figures 4 à 12 illustrant une multitude de modes de réalisation d'un blanchet selon l'invention, que la portion 15 comporte au-dessus des couches qui constituent à leurs extrémités les bords d'attaque et de fuite une couche supérieure et extérieure d'impression 17, une couche de tissu 18 et une couche compressible 19. Les figures 2 et 3 montrent qu'une couche de protection 14 peut être ajoutée à la face opposée à la surface imprimante, au dessous des couches des bords d'attaque et de fuite, pour protéger mécaniquement le cylindre de la machine et les couches de fixation et pour remplir, le cas échéant, l'espace. La couche de protection 14 peut le cas échéant être rendue compressible pour augmenter la capacité d'absorption de chocs du blanchet 1. La couche de protection 14 pourrait être supprimée au niveau des bords d'attaque 3 et de fuite 4.

Les bords d'attaque et de fuite pourraient avoir la même épaisseur et la même structure, conformément à la figure 2, mais il pourrait être avantageux de prévoir une dissymétrie entre les géométries des bords d'attaque 3 et de fuite 4. Etant donné que le bord d'attaque 3 est, en principe, plus sollicité, il pourrait être plus épais ou renforcé par tout moyen connu en soi par rapport au bord de fuite 4 qui pourrait être aminci, ce qui permet de réduire davantage la zone de la gorge 13 et générant des vibrations.

La structure multicouches du blanchet est fabriquée selon des technologies traditionnelles à base d'élastomères thermoréticulés ou à base de polymères avec des procédés associés tels que décrits dans les demandes de brevet français N° 2 809 667 et 2 809 665.

Un blanchet selon l'invention comporte au moins une couche d'impression, une couche compressible et une base destinée à fixer le blanchet sur le cylindre et qui est formée par l'association d'une couche de film avec au moins soit un deuxième film fixé par l'intermédiaire d'une couche en polymère, soit un renfort noyé dans une matrice de polymère dans le but de former un caisson ou une structure composite pliable ayant un comportement plastique et une mémoire de forme. Pour la fabrication de la nappe, on utilisera avantageusement des procédés de calandrage ou d'extrusion, puis d'assemblage des différentes couches.

En se reportant aux figures 4 à 14, on décrira ci-après spécifiquement un certain nombre d'exemples de réalisation de la structure multicouches d'un blanchet selon l'invention.

Dans l'exemple représenté sur la figure 4, le blanchet multicouches présente, successivement, de l'extérieur à l'intérieur, une couche d'impression extérieure 17, une couche de tissu 18, une couche compressible 19, un film de type polyester ou polycarbonate 20, un renfort 21 de type aramide ou polyéthylène unidirectionnel noyé dans une couche formant matrice de remplissage en polymère, cette couche pouvant être réalisée en un matériau rectifiable de façon que sa face interne libre 22 destinée à venir en contact avec la face périphérique du cylindre de support 2 puisse être rectifiée après la constitution de la structure multicouches pour uniformiser l'épaisseur de la nappe multicouches, qui sera alors coupée au format souhaité.

Dans l'exemple de réalisation selon la figure 5, le blanchet comporte successivement, de l'extérieur à l'intérieur, comme dans le cas de la figure 4, une couche extérieure d'impression 17, un tissu 18 et une couche compressible 19, puis un film 24 de type polyester ou polycarbonate, un renfort unidirectionnel 25 de type aramide ou polyester noyé dans une couche de remplissage 26 en polymère expansé et/ou contenant des fibres, la face interne pouvant être rectifiable.

Dans l'exemple montré sur la figure 6, le blanchet comporte, comme dans les premiers cas, une couche extérieure d'impression 17, un tissu 18 et une couche compressible 19 et ensuite, noyé, dans une couche de remplissage 28 en polymère expansé ou/et contenant des fibres, un renfort unidirectionnel 29 de type aramide ou polyester, et enfin un film 30 de type polyester ou polycarbonate.

La figure 7 montre un exemple de réalisation du blanchet 1, qui comporte successivement une couche d'impression 17, une couche de tissu 18, une couche compressible 19, un film 32 de type polyester ou polycarbonate N°1, un renfort unidirectionnel 32 de type aramide ou polyester noyé dans une couche 33 de remplissage en polymère expansé ou/et contenant des fibres, et un film extérieur de type polyester ou polycarbonate N°2.

L'exemple de réalisation du blanchet selon l'invention, illustré sur la figure 8, comporte, suite aux couches imprimante 17, de tissu 18 et compressible 19, un film 37 de type polyester ou polycarbonate N°1, de remplissage 38 en polymère expansé ou non expansé et contenant des fibres et un film 9 de type polyester ou polycarbonate N°2.

Dans l'exemple de réalisation selon la figure 9, le blanchet comporte une couche imprimante 17, un tissu 18, une couche compressible 19, un film 41 de type polyester ou polycarbonate N°1, un renfort unidirectionnel 42 de type aramide ou polyester noyé dans une couche de remplissage 43 en polymère ainsi qu'un film 44 de type polyester ou polycarbonate N°2.

L'exemple représenté sur la figure 10 comporte, comme les exemples ci-dessus une couche extérieure d'impression 17, un tissu 18 et une couche compressible 19 et ensuite, spécifiques de cet exemple, un film 46 de type polyester ou polycarbonate N°1, un renfort unidirectionnel 47 de type aramide ou polyester, noyé dans une couche de remplissage 48 en polymère expansé ou non expansé, et/ou contenant des fibres, un film 49 de type polyester ou polycarbonate N°2 et une couche de remplissage 50 en polymère expansé ou non expansé.

La figure 11 montre un exemple qui comporte, comme ceux invoqués ci-dessus, à l'extérieur une couche d'impression 17, un tissu 18 et une couche compressible 19 et, ensuite, un film 52 de type polyester ou polycarbonate N°1, une couche de remplissage 53 en polymère expansé ou non expansé et contenant des fibres, un film 54 de type polyester ou polycarbonate N° 2 et une couche de remplissage 55 en polymère expansé ou non expansé, ce polymère pouvant être rectifiable pour que sa face interne puisse être rectifiée pour assurer une épaisseur uniforme du blanchet.

La figure 12 présente encore un autre exemple de réalisation d'un blanchet selon l'invention, qui comporte une couche extérieure d'impression 17, un tissu 18, une couche compressible 19, une couche 57 de renfort unidirectionnel N°1 en aramide ou polyester, etc., disposé perpendiculairement au renfort unidirectionnel N°2, un renfort 58 unidirectionnel N°2 en aramide ou polyester, une couche de remplissage 59 en polymère expansé ou non expansé, et/ou contenant des fibres, un film 60 de type polyester ou polycarbonate et une couche 61 de remplissage en polymère expansé ou non expansé et dont la face libre est rectifiée, de façon optionnelle.

La figure 13 montre encore un autre exemple de réalisation d'un blanchet selon l'invention, qui comporte, spécifiquement, suite aux trois couches extérieure d'impression 17, de tissu 18 et compressible 19, un renfort 63 unidirectionnel N°1 en aramide ou polyester, etc., disposés perpendiculairement au renfort unidirectionnel N°2, un film 64 de type polyester ou polycarbonate, un renfort 65 unidirectionnel N°2 en aramide ou polyester et une couche de remplissage 66 en polymère expansé ou non expansé et/ou contenant des fibres, dont la face libre peut être rectifiable.

Enfin, la figure 14 illustre un exemple de réalisation d'un blanchet selon l'invention, qui comprend, en dessous de la partie d'impression formée par la couche imprimante 17, le tissu 18 et la couche compressible 19, un renfort unidirectionnel N°1 en aramide ou polyester, portant la référence 68, intégré à une couche de remplissage 69 en polymère expansé ou non expansé ou/et contenant des fibres, un renfort 70 unidirectionnel N°2 en aramide ou polyester noyé dans une couche de remplissage 71 en polymère expansé ou non expansé ou/et contenant des fibres, la face libre de cette dernière couche pouvant être rectifiée de façon optionnelle.

Il ressort des descriptions des nombreux exemples de réalisation d'un blanchet selon l'invention, que la fonction remplie, dans le cas des blanchets connus, par un feuillard simple, est accomplie dans le cas de l'invention par une structure multicouches à base de films et de renforts fibreux, qui permet d'éliminer les problèmes inhérents aux blanchets utilisés jusqu'à présent. A propos de la structure multicouches, il s'est en outre avéré qu'un film simple connu en soi d'épaisseur semblable au feuillard de métal connu ne constituerait pas une solution satisfaisante au problème qui est à la base de l'invention, d'une part à cause de la résistance mécanique insuffisante, et, d'autre part, en raison de l'absence de mémoire de forme rendant le montage délicat, sinon impossible en pratique. Concernant la résistance mécanique, un blanchet doit fonctionner pendant des mois sans risque de perte d'intégrité pour garantir la sécurité de fonctionnement des rotatives. Or, un film mince seul, d'épaisseur semblable à l'acier, c'est-à-dire de 0,2 à 0,3 mm, n'est pas assez résistant en soi et un film plus épais deviendrait fragile dans la zone de pliage avec fissuration et amorce de rupture.

Les blanchets multicouches proposés par l'invention permettent par contre de garder la capacité à être pliés d'un feuillard mince, de procurer une sécurité mécanique accrue par ajout de matière et de garder sa mémoire de forme sans générer des faiblesses structurelles dans la zone de pliure.

Il ressort des différents exemples de mise en oeuvre de l'invention, que la partie du blanchet destinée à être utilisée comme moyen de fixation en remplacement du feuillard acier connu, c'est-à-dire des bords d'attaque et de fuite peut comporter :
- un film de type polyester ou polycarbonate ou équivalent associé à un renfort de type aramide ou polyéthylène unidirectionnel noyé dans une matrice de polymère ou de polymère renforcé par des fibres ;
- un film de type polyester ou polycarbonate associé à un renfort de type tissé ou non-tissé à fibres polyester ou aramide ou polyamide ou polyéthylène ou encore en métal noyé dans une matrice de polymère ;
- une association de deux films de nature identique ou différente comportant une couche intermédiaire en polymère formant un caisson ;
- une association de deux films de nature identique ou différente comportant une couche intermédiaire en polymère associée à des renforts unidirectionnels de type aramide ou polyéthylène ou encore renforcé par des fibres ;
- une association de deux films comportant une couche intermédiaire compressible formant un caisson ;
- une association de deux films comportant une couche intermédiaire compressible associée à des renforts unidirectionnels de type aramide ou polyéthylène formant un caisson.

L'ordre des couches est indifférent et pourrait faire l'objet d'un choix d'optimisation. Une couche de protection sur la face opposée à la face imprimante peut être ajoutée pour protéger mécaniquement le cylindre de la machine et les couches de fixation et remplir l'espace si nécessaire. Il est à noter que le renfort est, de façon préférable, enchâssé entre deux films et noyé dans une matrice polymère.

Il est avantageux de couder le blanchet à l'état chaud pour aider à la mise en forme et garder la mémoire de forme de celui-ci après coudage et refroidissement. Le coudage peut être effectué par des machines connues en soi servant déjà pour couder les plaques offset. Dans ces machines, les blanchets à couder en bord d'attaque et de fuite sont successivement introduits dans une fente adaptée jusqu'à une butée mécanique. La machine coude automatiquement le blanchet maintenu en position par l'opérateur. Deux types de coudage sont considérés selon qu'il s'agit du bord d'attaque ou du bord de fuite.

Il est encore à noter que le polymère de remplissage ou la matrice de polymère à utiliser dans le cadre de l'invention pourrait utilement avoir une température de transition vitreuse supérieure à la température ambiante pour aider à la mémoire de forme en cas de coudage des extrémités à chaud. Comme le montre la figure 2, il pourrait être avantageux de prévoir une dissymétrie entre les géométries des bords d'attaque et de fuite. Le bord d'attaque qui est plus sollicité pourrait être plus épais et renforcé par tout moyen connu en soi par rapport au bord de fuite qui pourrait être plus mince, le but étant de réduire davantage la zone de la gorge non imprimante et générant des vibrations.

A titre d'exemple, l'épaisseur totale d'un blanchet selon l'invention pourrait être comprise entre 1,00 mm et 3,30 mm, les épaisseurs des films envisagées entre 50 microns et 250 microns, les épaisseurs des couches polymères de liaison entre 0,10 et 0,5 mm et les épaisseurs des zones de fixation selon l'invention entre 0,25 et 0,70 mm.

Concernant la nature des matériaux, les films pourraient être de type polyester, polybutylène térephtalate (PBT), polycarbonate, et polypropylène. A titre de polymère, on pourrait utiliser avantageusement du matériau thermoplastique tel que du polyuréthanne (TPU), des polyesters, du polyéthylène, des élastomères extrudés, des élastomères extrudés et renforcés de fibres courtes ou des polyamides. Concernant des fibres, on utilise avantageusement des fibres de polyester, d'aramide, polyamide, polyéthylène, verre, carbone, ou acier. A titre de blanchet associé, on utilise avantageusement du caoutchouc traditionnel avec couche compressible en renfort tissu et la technologie polymère.

## Revendications

1. Blanchet d'impression destiné à être monté sur un cylindre de support rotatif d'une machine d'impression, présentant une structure multicouches à base de film et de renfort fibreux définissant une forme de feuille dont les extrémités configurées en bords d'attaque et de fuite sont adaptées pour être engagées dans une fente de fixation axiale du cylindre de support, les bords de fuite et d'attaque présentant une épaisseur plus faible que le blanchet dans sa partie d'impression (15), la structure multicouches du blanchet (1) comportant, de l'extérieur vers l'intérieur, successivement, une partie multicouches comportant une couche extérieure d'impression (17) et qui est supprimée au niveau des bords d'attaque (3) et de fuite (4) et une partie sous-jacente de fixation dont les extrémités constituent au moins les bords d'attaque (4) et de fuite (3), **caractérisé en ce que** la partie sous-jacente de fixation présente une structure multicouches.

2. Blanchet selon la revendication 1, **caractérisé en ce qu'**il comporte en dessous de la partie multicouches dont les extrémités constituent les bords d'attaque (3) et de fuite (4) une couche de protection (14) en contact avec la surface extérieure du cylindre de support (2).

3. Blanchet selon la revendication 2, **caractérisé en ce que** la couche de protection (14) est supprimée au niveau des bords d'attaque (3) et de fuite (4).

4. Blanchet selon l'une des revendications 1 à 3, **caractérisé en ce que** les bords d'attaque (3) et de fuite (4) présentent la même structure multicouches.

5. Blanchet selon l'une des revendications 1 à 3, **caractérisé en ce que** le bord de fuite (4) est aminci par rapport au bord d'attaque (3).

6. Blanchet selon l'une des revendications 1 à 5, **caractérisé en ce que** la partie multicouches de constitution des bords d'attaque (4) et de fuite (3) comporte un film tel que de type polyester ou polycarbonate associé à un renfort de type aramide ou polyéthylène unidirectionnel noyé dans une matrice de polymère ou de polymère renforcé par des fibres.

7. Blanchet selon l'une des revendications 1 à 5, **caractérisé en ce que** la partie multicouches de constitution des bords de fuite (4) et d'attaque (3) comporte un film tel que du type polyester ou polycarbonate associé à un renfort de type tissé ou non-tissé à fibres polyester ou aramide ou polyamide ou polyéthylène ou encore en métal noyé dans une matrice de polymère.

8. Blanchet selon l'une des revendications 1 à 5, **caractérisé en ce que** la partie multicouches de constitution des bords d'attaque et de fuite comporte une association de deux films, le cas échéant identiques, comportant une couche intermédiaire en polymère formant un caisson.

9. Blanchet selon l'une des revendications 1 à 5, **caractérisé en ce que** la partie multicouches de constitution des bords d'attaque (3) et de fuite (4) comporte une association de deux films, le cas échéant identiques, comportant une couche intermédiaire en polyester associée à des renforts unidirectionnels de type aramide ou polyéthylène ou encore renforcés par des fibres.

10. Blanchet selon l'une des revendications 1 à 5, **caractérisé en ce que** la partie multicouches de constitution des bords d'attaque (3) et de fuite (4) comporte une association de deux films comportant une couche intermédiaire compressible formant un caisson.

11. Blanchet selon l'une des revendications 1 à 5, **caractérisé en ce que** la partie multicouches de constitution des bords d'attaque (3) et de fuite (4) comporte une association de deux films et, entre les deux films, une couche intermédiaire compressible associée à des renforts unidirectionnels de type aramide ou polyéthylène formant un caisson.

12. Blanchet selon l'une des revendications 1 à 11, **caractérisé en ce que** sa structure multicouches est réalisée sous forme d'une nappe et découpée au format souhaité et les bords d'attaque et de fuite sont obtenus par usinage approprié des extrémités du blanchet découpé au format.

13. Blanchet selon l'une des revendications 1 à 11, **caractérisé en ce qu'**il comporte une couche de dos réalisée en un matériau polymère rectifiable et **en ce que** cette couche de dos a été rectifiée pour uniformiser l'épaisseur du blanchet.

## Claims

1. Printing blanket for mounting on a rotary support cylinder of a printing machine, having a multilayer structure based on films and fibrous reinforcements defining a sheet forme the edges whereof configured as leading and trailing edges are adapted to be engaged in an axial fixing slot of the support cylinder, the trailing and leading edges having a smaller thickness than the printing part (15) of blanket, the multilayer structure of the blanket (1) including, from the exterior toward the interior, successively, a multilayer part including an exterior printing layer (17) that is eliminated at the leading edge (3) and the trailing edge (4) and an underlying fixing part the edges of which constitute at least the leading edge (3) and the trailing edge (4), **characterised in that** the underlying fixing part has a multilayer structure.

2. Blanket according to claim 1, **characterised in that** it includes under the multilayer part the edges of which constitute the leading edge (3) and the trailing edge (4) a protection layer (14) in contact with the exterior surface of the support cylinder (2).

3. Blanket according to claim 2, **characterised in that** the protection layer (14) is eliminated at the leading edge (3) and the trailing edge (4).

4. Blanket according to any one of claims 1 to 3, **characterised in that** the leading edge (3) and the trailing edge (4) have the same multilayer structure.

5. Blanket according to any one of claims 1 to 3, **characterised in that** the trailing edge (4) is thinner than the leading edge (3).

6. Blanket according to any one of claims 1 to 5, **characterised in that** the multilayer part of the leading edge (3) and the trailing edge (4) includes a film such as a polyester or polycarbonate type film associated with a unidirectional polythene or aramide type reinforcement embedded in a polymer or fibre-reinforced polymer matrix.

7. Blanket according to any one of claims 1 to 5, **characterised in that** the multilayer part of the trailing edge (4) and the leading edge (3) includes a film such as a polyester or polycarbonate type film associated with a woven or non-woven type reinforcement with polyester or aramide or polyamide or polyethylene fibres or in metal buried in a polymer matrix.

8. Blanket according to any one of claims 1 to 5, **characterised in that** the multilayer part of the leading edge and the trailing edge includes a combination of two films, where appropriate identical, including an intermediate polymer layer forming a cushion.

9. Blanket according to any one of claims 1 to 5, **characterised in that** the multilayer part of the leading edge (3) and the trailing edge (4) includes a combination of two films, where appropriate identical, including a polyester intermediate layer combined with aramide or polyethylene type or fibre-reinforced unidirectional reinforcements.

10. Blanket according to any one of claims 1 to 5, **characterised in that** the multilayer part of the leading edge (3) and the trailing edge (4) includes a combination of two films including a compressible intermediate layer forming a cushion.

11. Blanket according to any one of claims 1 to 5, **characterised in that** the multilayer part of the leading edge (3) and the trailing edge (4) includes a combination of two films and, between the two films, a compressible intermediate layer combined with aramide or polyethylene type unidirectional reinforcements forming a cushion.

12. Blanket according to any one of claims 1 to 11, **characterised in that** its multilayer structure is produced in the form of a sheet and cut to the required format and the leading and trailing edges are obtained by appropriate machining of the edges of the blanket cut to the format.

13. Blanket according to any one of claims 1 to 11, **characterised in that** it includes a backing layer produced in a polymer material that can be precision ground and **in that** this backing layer has been precision ground to render the thickness of the blanket uniform.

## Patentansprüche

1. Drucktuch, welches dazu bestimmt ist, auf eine rotierende Tragwalze einer Druckmaschine aufgebracht zu werden und welches einen Mehrschichtaufbau auf der Grundlage von Folie und Faserverstärkung aufweist, wodurch die Form eines Bogens festgelegt wird, dessen Enden an der Eintritts- und Austrittskante dergestalt ausgelegt sind, dass sie in einen axialen Befestigungsspalt der Stützwalze eingespannt werden können finden, wobei die Eintritts- und die Austrittskante eine geringere Stärke als das Drucktuch in seinem Druckbereich (15) aufweisen, wobei der Mehrschichtaufbau des Drucktuches (1) von außen nach innen nacheinander umfasst: einen Mehrschichtbereich, welcher eine äußere Druckschicht (17) umfasst und die in Höhe der Eintrittskante (3) und der Austrittskante (4) weggelassen ist, und einen darunter liegenden Befestigungsbereich, dessen Enden zumindest die Eintrittskante (3) und die Austrittskante (4) bilden, **dadurch gekennzeichnet, dass** der darunter liegende Befestigungsbereich einen Mehrschichtaufbau aufweist.

2. Drucktuch gemäß Anspruch 1, **dadurch gekennzeichnet, dass** es unterhalb des Mehrschichtbereichs, dessen Enden die Eintrittskante (3) und die Austrittskante (4) bilden, eine Schutzschicht (14) enthält, die sich in Kontakt mit der Außenfläche der Stützwalze befindet.

3. Drucktuch gemäß Anspruch 2, **dadurch gekennzeichnet, dass** die Schutzschicht (14) in Höhe der Eintrittskante (3) und der Austrittskante (4) weggelassen ist.

4. Drucktuch gemäß einem der Ansprüche 1 bis 3, **dadurch gekennzeichnet, dass** die Eintrittskante (3) und die Austrittskante (4) denselben Mehrschichtaufbau aufweisen.

5. Drucktuch gemäß einem der Ansprüche 1 bis 3, **dadurch gekennzeichnet, dass** die Austrittskante (4) gegenüber der Eintrittskante (3) dünner ausgeführt ist.

6. Drucktuch gemäß einem der Ansprüche 1 bis 5, **dadurch gekennzeichnet, dass** der einen Mehrschichtaufbau aufweisende Bereich der Eintrittskante (3) und der Austrittskante (4) eine Folie wie beispielsweise vom Polyestertyp oder Polycarbonattyp enthält, die mit einer in einer Richtung verlaufenden Verstärkung vom Aramid- oder Polyethylentyp verknüpft ist, die in eine Matrix aus Polymer oder faserverstärktem Polymer eingebettet ist.

7. Drucktuch gemäß einem der Ansprüche 1 bis 5, **dadurch gekennzeichnet, dass** der einen Mehrschichtaufbau aufweisende Bereich der Eintrittskante (3) und der Austrittskante (4) eine Folie wie beispielsweise vom Polyestertyp oder Polycarbonattyp enthält, die mit einer Verstärkung vom Gewebetyp oder Nichtgewebetyp mit Fasern aus Polyester oder Aramid oder Polyamid oder Polyethylen oder gar aus Metall verbunden ist, welche in eine Polymermatrix eingebettet ist.

8. Drucktuch gemäß einem der Ansprüche 1 bis 5, **dadurch gekennzeichnet, dass** der einen Mehrschichtaufbau aufweisende Bereich der Eintrittskante (3) und der Austrittskante (4) eine Aneinanderlagerung von zwei gegebenenfalls identischen Folien umfasst, welche eine Zwischenschicht aus Polymer enthält, die eine Füllung bildet.

9. Drucktuch gemäß einem der Ansprüche 1 bis 5, **dadurch gekennzeichnet, dass** der einen Mehrschichtaufbau aufweisende Bereich der Eintrittskante (3) und der Austrittskante (4) eine Aneinanderlagerung von zwei gegebenenfalls identischen Folien umfasst, welche eine Zwischenschicht aus Polyester umfasst, die mit in einer Richtung verlaufenden Verstärkungen vom Aramid- oder Polyethylentyp verbunden ist, welche noch durch Fasern verstärkt sind.

10. Drucktuch gemäß einem der Ansprüche 1 bis 5, **dadurch gekennzeichnet, dass** der einen Mehrschichtaufbau aufweisende Bereich der Eintrittskante (3) und der Austrittskante (4) eine Aneinanderlagerung von zwei Folien umfasst, welche eine kompressible Zwischenschicht enthält, die eine Füllung bildet.

11. Drucktuch gemäß einem der Ansprüche 1 bis 5, **dadurch gekennzeichnet, dass** der einen Mehrschichtaufbau aufweisende Bereich der Eintrittskante (3) und der Austrittskante (4) eine Aneinanderlagerung von zwei Folien und zwischen diesen zwei Folien eine kompressible Zwischenschicht enthält, die mit in einer Richtung verlaufenden Verstärkungen vom Aramid- oder Polyethylentyp verbunden ist und eine Füllung bildet.

12. Drucktuch gemäß einem der Ansprüche 1 bis 11, **dadurch gekennzeichnet, dass** sein Mehrschichtaufbau in Lagenform ausgeführt ist und auf das gewünschte Format geschnitten wird und die Eintritts- und die Austrittskante durch geeignete Bearbeitung der Enden des auf das gewünschte Format geschnittenen Drucktuchs erhalten werden.

13. Drucktuch gemäß einem der Ansprüche 1 bis 11, **dadurch gekennzeichnet, dass** es eine Rückenschicht umfasst, welche aus einem schleiffähigen Polymermaterial besteht, und dadurch, dass diese Rückenschicht geschliffen worden ist, um eine gleichmäßige Stärke des Drucktuches zu erhalten.
